# EUROPÄISCHE PATENTSCHRIFT

(11) **EP 2 434 582 B1**
(45) Veröffentlichungstag und Bekanntmachung des Hinweises auf die Patenterteilung: **16.12.2015**
(21) Anmeldenummer: 11182481.9
(22) Anmeldetag: 23.09.2011
(51) Int. Cl.: H01R 4/36, H01R 9/24, H01R 12/51, H01R 12/58, H01R 12/70, H05K 7/14

(54) **Anschlussklemme**
Connection terminal
Borne de connexion

(30) Priorität: 27.09.2010 DE 102010046563
(43) Veröffentlichungstag der Anmeldung: 28.03.2012
(73) Patentinhaber: MC Technology GmbH, 78176 Blumberg (DE)
(72) Erfinder: Borst, Joachim, 78166 Donaueschingen (DE); Betz, Eduard, 79848 Bonndorf (DE); Stadler, Hermann, 78166 Donaueschingen (DE)
(74) Vertreter: Westphal, Mussgnug & Partner Patentanwälte mbB

(56) Entgegenhaltungen:
- WO-A1-2010/063459
- DE-A1- 4 038 362
- US-A- 3 717 841
- US-A- 4 384 757
- US-B1- 7 399 187

## Beschreibung

Die Erfindung betrifft eine Anschlussklemmen-Leiterplatten-Anordnung gemäß dem Oberbegriff des Patentanspruchs 1.

Es sind Anschlussklemmen mit einem isolierenden Anschlussklemmengehäuse und wenigstens einem in dem Anschlussklemmengehäuse angeordneten Klemmkontakt zum Anschließen eines elektrischen Leiters bekannt, wobei ein Kontaktelement, welches in dem Anschlussklemmengehäuse mit einem der Klemmkontakte in elektrische leitender Verbindung steht, durch eine erste Öffnung des Anschlussklemmengehäuses auf die Außenseite des Anschlussklemmengehäuses geführt ist und zur Herstellung eines elektrischen Kontakts zwischen einer Leiterplatte und dem Klemmkontakt oder den Klemmkontakten bei Aufsetzen der Anschlussklemme auf die Leiterplatte mit einer Kontaktfläche der Leiterplatte in Kontakt kommt. Eine derartige Anschlussklemme zeigt beispielsweise die DE 10 2007 043 197 A1. Die dort beschriebene Anschlussklemme weist allerdings eine Kontaktfeder auf, die auf eine auf der Oberfläche der Leiterplatte angeordnete ebene Kontaktfläche drückt. Dies hat den Nachteil, dass keine genaue relative Positionierung zwischen der Anschlussklemme und der Leiterplatte gewährleistet ist. Zudem sind die Federkontakte nicht gegen mechanische Beschädigungen geschützt.

Der DE 33 20 418 A1 sind Anschlussklemmen zu entnehmen, welche Steckkontakte aufweisen, die in Durchkontaktierungen einer Leiterplatte eingreifen. Dadurch ist zwar eine relative Positionierung zwischen den Anschlussklemmen und der Leiterplatte möglich. Die Steckkontakte gewährleisten jedoch nicht immer eine zuverlässige Kontaktierung zwischen dem Steckkontakt und der Durchkontaktierung.

Aus der WO 2010/063459 A1 ist eine Anschlussklemme mit einem isolierenden Anschlussklemmengehäuse und wenigstens einem oder wenigstens zwei in dem Anschlussklemmengehäuse angeordneten Kontakten zum Anschließen eines elektrischen Leiters bekannt, bei der ein Kontaktelement, welches in dem Anschlussklemmengehäuse mit einem der Kontakte in elektrisch leitender Verbindung steht, durch eine erste Öffnung des Anschlussklemmengehäuses auf die die Außenseite des Anschlussklemmengehäuses geführt ist und zur Herstellung eines elektrischen Kontakts zwischen der Leiterplatte und dem Kontakt bei Aufsetzen der Anschlussklemme auf die Leiterplatte mit einer Kontaktfläche der Leiterplatte in Kontakt kommt, wobei das Kontaktelement zwei blattfederartige Federelemente aufweist, die geeignet sind, eine Kontaktfläche, die auf der Innenseite einer Kontaktöffnung der Leiterplatte angeordnet ist zu kontaktieren und welche zumindest abschnittsweise voneinander weg und anschließend aufeinander zu verlaufend ausgebildet sind, wobei der Abstand der freien Enden der Federelemente kleiner ist als der Durchmesser der Kontaktöffnung und die Federelemente anschließend voneinander weg verlaufend ausgebildet sind, sodass eine Einlaufphase gebildet wird, wobei der größte Abstand der Federelemente außerhalb des Anschlussklemmengehäuses angeordnet ist und wobei der größte Abstand der Federelemente ist als der Durchmesser der Kontaktöffnung, sodass eine zuverlässige Kontaktierung zwischen Kontaktelement und Kontaktfläche auf der Innenseite der Kontaktöffnung ermöglicht wird.

Federelemente, die zumindest abschnittsweise als gegenläufig ausgebildete bogensegmentförmige Elemente ausgebildet sind, sind aus der US 3,717,841 A und der US 4,384,757 A bekannt. Federelemente, die im Bereich der ersten Öffnung einen Abstand aufweisen, der größer ist als der Durchmesser der ersten Öffnung, ist einerseits aus dem vorstehend gewürdigten Stand der Technik, darüber hinaus aber auch aus der US 7,399,187 B1 bekannt.

Die Aufgabe der Erfindung besteht darin, eine kostengünstige steckbare Anschlussklemmen-Leiterplatten-Anordnung bereitzustellen, welche eine zuverlässige Kontaktierung mit einer Leiterplatte sowie eine exakte relative Positionierung der Anschlussklemme in einer Kontaktöffnung einer Leiterplatte gewährleistet und Schutz gegen mechanische Beschädigung bietet.

Die Aufgabe der Erfindung wird gelöst durch eine Anschlussklemmen-Leiterplatten-Anordnung mit den Merkmalen des Patentanspruchs 1.

Vorteilhafte Ausgestaltungen und Weiterbildungen sind in den Unteransprüchen angegeben.

Die erfindungsgemäße Anschlussklemmen-Leiterplattenanordnung umfasst eine Leiterplatte und eine Anschlussklemme mit einem isolierenden Anschlussklemmengehäuse und wenigstens einem oder wenigstens zwei in dem Anschlussklemmengehäuse angeordneten Klemmkontakten zum Anschließen eines elektrischen Leiters, wobei ein Kontaktelement, welches in dem Anschlussklemmengehäuse mit einem der Klemmkontakte oder mit zwei Klemmkontakten in elektrisch leitender Verbindung steht, durch eine erste Öffnung des Anschlussklemmengehäuses auf die Außenseite des Anschlussklemmengehäuses geführt ist und zur Herstellung eines elektrischen Kontakts zwischen der Leiterplatte und dem Klemmkontakt oder den Klemmkontakten bei Aufsetzen der Anschlussklemme auf die Leiterplatte mit einer Kontaktfläche der Leiterplatte in Kontakt kommt, wobei die Kontaktfläche auf der Innenseite einer Kontaktöffnung der Leiterplatte angeordnet ist und wobei das Kontaktelement zwei blattfederartige Federelemente aufweist, welche zumindest abschnittsweise voneinander weg und anschließend aufeinander zu verlaufend ausgebildet sind, wobei der Abstand der freien Enden der Federelemente kleiner ist als der Durchmesser der Kontaktöffnung, wenn die Anschlussklemme nicht auf die Leiterplatte aufgesetzt ist, und die Federelemente anschließend voneinander weg verlaufend ausgebildet sind, so dass eine Einlauffase gebildet wird, wobei der größte Abstand der Federelemente außerhalb des Anschlussklemmengehäuses angeordnet ist und wobei der größte Abstand der Federelemente, wenn die Anschlussklemme nicht auf die Leiterplatte aufgesetzt ist, größer ist als der Durchmesser der Kontaktöffnung, so dass eine zuverlässige Kontaktierung zwischen Kontaktelement und Kontaktfläche auf der Innenseite der Kontaktöffnung ermöglicht wird. Das bedeutet insbesondere, dass der Kontakt zwischen Federelement und Kontaktfläche der Leiterplatte vorzugsweise an der Stelle der Federelemente hergestellt wird, an der der größte Abstand der Federelemente im nicht eingesteckten Zustand der Anschlussklemme vorliegt.

Eine derartige Anschlussklemmen-Leiterplatten-Anordnung zeichnet sich dadurch aus, dass sie durch die geometrische Ausgestaltung der blattfederartigen Federelemente in Kombination mit einem innerhalb einer Kontaktöffnung einer Leiterplatte angeordneten Innenkontakt die Möglichkeit einer einfachen sicheren elektrischen Kontaktierung der Leiterplatte über die Anschlussklemme schafft. Im aufgesetzten bzw. eingesteckten Zustand der Anschlussklemme, der bedingt durch die eine Einlauffase bereitstellende Ausgestaltung der Federelemente besonders schnell und einfach bereitstellbar ist, werden die Abschnitte der Federelemente, über die der Kontakt mit dem Innenkontakt hergestellt ist bedingt durch ihre geometrische Gestaltung, mit durch Federwirkung bereitgestelltem Anpressdruck an den Innenkontakt gedrückt und damit ein guter elektrischer Kontakt sichergestellt. Trotz der guten und sicheren Kontaktierung bleibt der Kontakt in der erfindungsgemäßen Anschlussklemmen-Leiterplatten-Anordnung aber lösbar; die Anschlussklemme kann bei Bedarf einfach abgezogen und einfach aufgesteckt werden, es handelt sich somit um eine steckbare Anschlussklemme.

Durch die zwei Federelemente nach Art einer Blattfeder ist ein längerer Federweg möglich, da das Kontaktelement nicht in sich federt, sondern die beiden blattfederartigen Federelemente jeweils als Ganzes federn, wodurch insbesondere ein zuverlässiger Kontakt zwischen dem Kontaktelement und der Kontaktfläche gewährleistet wird. Dadurch, dass die Kontaktfläche auf der Innenseite einer Kontaktöffnung der Leiterplatte angeordnet ist, kann durch das Aufstecken der Anschlussklemme mit dem Kontaktelement in die Kontaktöffnung bereits eine relative Positionierung zwischen der Anschlussklemme und der Leiterplatte hergestellt werden. Dadurch, dass der Abstand der freien Enden der Federelemente kleiner ist als der Durchmesser der Kontaktöffnung und sich die Federelemente anschließend voneinander weg verlaufend ausgebildet sind, wird eine Einlauffase gebildet, durch welche ein einfaches Einführen der blattfederartigen Federelemente in die Kontaktöffnung ermöglicht wird. Dadurch, dass der größte Abstand der Federelemente außerhalb des Anschlussklemmengehäuses angeordnet ist und größer ist als der Durchmesser der Kontaktöffnung, wird eine zuverlässige Kontaktierung zwischen dem Kontaktelement und der Kontaktfläche auf der Innenseite der Kontaktöffnung ermöglicht. Vorzugsweise sind die Federelemente zumindest abschnittsweise als gegenläufig ausgebildete bogensegmentförmige Elemente ausgebildet, welche besonders kostengünstig zu fertigen sind.

Gemäß einer besonders bevorzugten Ausführungsform der Erfindung weisen die Federelemente im Bereich der ersten Öffnung einen Abstand auf, der größer ist als der Durchmesser der ersten Öffnung. Dadurch werden die Federelemente durch die erste Öffnung des Anschlussklemmengehäuses vorgespannt, was eine bessere Kontaktkraft zwischen dem Kontaktelement und der Kontaktfläche bewirkt.

Gemäß einer vorteilhaften Ausführungsform der Erfindung sind die Federelemente im Querschnitt gewölbt ausgebildet, um eine größere Anlagefläche zwischen den blattfederartigen Federelementen und der Kontaktfläche auf der Innenseite der Kontaktöffnung zu ermöglichen.

Vorzugsweise sind pro Kontaktelement zwei Klemmkontakte in dem Anschlussklemmengehäuses angeordnet und jedes der Federelemente des Kontaktelements steht mit genau einem Klemmkontakt in elektrisch leitender Verbindung. Dadurch wird es ermöglicht, an eine Kontaktfläche auf einfache Art und Weise zwei elektrische Leiter über die beiden Klemmkontakte anzuschließen.

Vorzugsweise weist die Kontaktöffnung der Leiterplatte auf ihrer Innenseite zwei elektrisch gegeneinander isolierte Kontaktflächen auf, so dass auf engem Raum in einer Kontaktöffnung elektrisch gegeneinander isoliert über die Anschlussklemme zwei elektrische Leiter angeschlossen werden können.

Erfindungsgemäß weist die erste Öffnung auf der Außenseite des Anschlussklemmengehäuses einen abschnittsweise umlaufenden Rand auf, welcher die aus der ersten Öffnung herausragenden freien Enden der Federelemente gegen mechanische Beschädigungen schützt.

Ein besonders wirksamer Schutz gegen mechanische Beschädigungen der freien Enden der blattfederartigen Federelemente wird erreicht, wenn vorzugsweise auf der Außenseite des Anschlussklemmengehäuses angrenzend an die erste Öffnung eine einseitig geschlossene Hülse angeordnet ist, welche in einer Seitenwandung zwei Öffnungen aufweist, durch welche die freien Enden der Federelemente und insbesondere der Bereich des größten Abstands der beiden Federelemente zugänglich sind, wobei die Hülse in die Kontaktöffnung einführbar ist. Zusätzlich wird durch die Hülse eine Positionierung der Anschlussklemme relativ zu der Leiterplatte ermöglicht, insbesondere, wenn die Hülse im Wesentlichen passgenau in die Kontaktöffnung einsetzbar ist.

Die Erfindung wird anhand der Figuren ausführlich erläutert. Es zeigen:
- Figur 1: eine perspektivische Ansicht eines ersten Ausführungsbeispiels einer Anschlussklemme,
- Figur 2: die Anschlussklemme gemäß Figur 1 in einer teilweise geschnittenen Darstellung,
- Figur 3: einen Längsschnitt durch die Anschlussklemme gemäß Figur 1,
- Figur 4: eine perspektivische Ansicht eines zweiten Ausführungsbeispiels einer Anschlussklemme,
- Figur 5: die Anschlussklemme gemäß Figur 3 in einer teilweise geschnittenen Darstellung,
- Figur 6a: eine dreidimensionale Darstellung einer Leiterplatten-Anschlussklemmen-Anordnung mit einer Anschlussklemme gemäß Figur 4,
- Figur 6b: einen Längsschnitt durch die Leiterplatten-Anschlussklemmen-Anordnung aus Figur 6a, und
- Figur 6c: eine Ausschnittsvergrößerung des Ausschnitts A aus Figur 6b.

Die Figuren 1 bis 3 zeigen ein erstes Ausführungsbeispiel einer Anschlussklemme 10 mit einem Anschlussklemmengehäuse 12 aus einem isolierenden Material. Das Anschlussklemmengehäuse 12 weist dabei insbesondere einen Gehäusedeckel 19 auf, welcher es ermöglicht, dass der Innenraum des Anschlussklemmengehäuses 12 auf einfache Art und Weise zugänglich ist. In dem Anschlussklemmengehäuse 12 sind drei Klemmkontakte 20 angeordnet, welche im Wesentlichen identisch zueinander ausgebildet sind. Selbstverständlich können auch mehr oder weniger Klemmkontakte 20, insbesondere nur ein Klemmkontakt 20, in dem Anschlussklemmengehäuse 12 angeordnet werden. Die Klemmkontakte 20 sind als Schraubklemmkontakt ausgebildet, wobei durch eine zweite Öffnung 16 ein elektrischer Leiter in den Klemmkontakt 20 eingeführt werden kann, wo er mit einer Klemmschraube 25, welche durch eine dritte Öffnung 18 des Anschlussklemmengehäuses 12 zugänglich ist, fixiert werden kann. Statt eines Schraubkontakts kann auch ein Federklemmkontakt oder ähnliches verwendet werden.

An dem Klemmkontakt 20 ist ein Kontaktelement 30 angeordnet, welches insbesondere einstückig an dem Klemmkontakt 20 angeordnet ist und welches durch ein erstes Federelement 32 und ein zweites Federelement 34 gebildet ist. Die beiden Federelemente 32, 34 sind dabei als blattfederartige Federelemente 32, 34 ausgebildet. Die beiden Federelemente 32, 34 weisen ein freies Ende 32a, 34a, daran anschließend einen ersten Bereich 32b, 34b, daran anschließend einen zweiten Bereich 32c, 34c und daran anschließend einen dritten Bereich 32d, 34d auf. In dem dritten Bereich 32d, 34d verlaufen die beiden Federelemente 32, 34 im Wesentlichen parallel (vgl. insbesondere Figur 3). Der dritte Bereich 32d, 34d beider Federelemente 32, 34 ist mit dem Kontaktelement 20 verbunden. Ausgehend von dem freien Ende 32a, 34a, verlaufen die beiden Federelemente 32, 34 in dem ersten Bereich 32b, 34b voneinander weg und in dem zweiten Bereich 32c, 34c aufeinander zu. Beispielsweise können, wie vorliegend in den Figuren gezeigt, die Federelemente 32, 34 in dem ersten Bereich 32b, 34b und dem zweiten Bereich 32c, 34c als gegenläufig ausgebildete Bogensegmente ausgebildet sein. Zwischen dem ersten Bereich 32b, 34b und dem zweiten Bereich 32c, 34c weisen die Federelemente 32, 34 einen größten Abstand a auf, welcher außerhalb des Anschlussklemmengehäuses 12 auf der Außenseite der ersten Öffnung 14 angeordnet ist.

Der erste Bereich 32b, 34b der Federelemente 32, 34 bildet insbesondere eine Einlauffase, welche das Einführen des Kontaktelements 30 in eine Kontaktöffnung einer Leiterplatte vereinfacht. Der größte Abstand a der Federelemente 32, 34 ist größer als der Durchmesser der Kontaktöffnung, der Abstand d zwischen den freien Enden 32a, 34a der Federelemente 32, 34 kleiner als der Durchmesser der Kontaktöffnung der Leiterplatte. Dadurch wird eine zuverlässige Kontaktierung der Federelemente 32, 34 in der Kontaktöffnung der Leiterplatte gewährleistet. Insbesondere wird bei Abziehen der Anschlussklemme 10 aus der Kontaktöffnung der Leiterplatte unter Last der Abreißfunken im Bereich des freien Endes 32a, 34a der Federelemente 23, 34 gebildet und nicht in dem Bereich zwischen dem ersten Bereich 32b, 34b und dem zweiten Bereich 32c, 34c, welcher den Kontaktbereich der Federelemente 32, 34 mit der Kontaktfläche der Kontaktöffnung der Leiterplatte darstellt, so dass Beschädigungen der Federelemente 32, 34, die durch den Abreißfunken hervorgerufen werden können, in einem Bereich der Federelemente 32, 34 hervorgerufen werden, der nicht zur Herstellung des elektrisch leitenden Kontakts zwischen dem Klemmkontakt 20 und der Leiterplatte benötigt wird. Durch die Ausgestaltung des Kontaktelements 30 durch zwei unabhängige Federelemente 32, 34 wird ein größerer Federweg des Kontaktelements 30 in der Kontaktöffnung und somit eine bessere Kontaktkraft ermöglicht.

Die Federelemente 32, 34 sind vorzugsweise zusätzlich im Querschnitt gewölbt ausgebildet.

Die aus dem Anschlussgehäuse 12 herausragenden Federelemente 32, 34 werden durch einen abschnittsweise umlaufenden Rand 40, der an der ersten Öffnung 14 angeordnet ist, gegen mechanische Beschädigungen geschützt. Der Rand 40 weist dabei erfindungsgemäß einen ersten Abschnitt 41 und einen zweiten Abschnitt 42 auf, welche am Rand der ersten Öffnung 14 angeordnet sind und jeweils an die Federelemente 32, 34 angrenzen. Die Abschnitte 41, 42 des Rands 40 sorgen dabei zusätzlich für eine exakte relative Positionierung der Anschlussklemme 10 in der Kontaktöffnung der Leiterplatte.

Die Figuren 4 bis 6c zeigen ein zweites Ausführungsbeispiel einer erfindungsgemäßen Anschlussklemme 10', wobei gleiche Bezugsziffern gleiche oder wesensgleiche Teile wie in dem ersten Ausführungsbeispiel der Anschlussklemme 10 bezeichnen und zur besseren Übersicht nicht sämtliche Bezugsziffern in sämtlichen Figuren angegeben sind.

In der Anschlussklemme 10 gemäß dem ersten Ausführungsbeispiel ist pro Kontaktelement 30 genau ein Klemmkontakt 20 vorgesehen. Dabei können beliebig viele Klemmkontakte 20 mit jeweils einem Kontaktelement 20 in dem Anschlussklemmengehäuse 12 angeordnet werden. Die Anschlussklemme 10' gemäß dem zweiten Ausführungsbeispiel unterscheidet sich von dem ersten Ausführungsbeispiel der Anschlussklemme 10 einerseits dadurch, dass pro Kontaktelement 30 zwei Klemmkontakte 20a, 20b vorhanden sind, wobei das erste Federelement 32 über den dritten Bereich 32d in elektrisch leitender Verbindung mit dem einen Klemmkontakt 20a steht und insbesondere einstückig an diesem angeformt ist, während das zweite Federelement 34 über den dritten Bereich 34d in elektrisch leitender Verbindung mit dem Klemmkontakt 20b steht und insbesondere einstückig an diesem angeformt ist. Dadurch wird es ermöglicht, an eine Kontaktöffnung einer Leiterplatte über zwei Klemmkontakte 20a, 20b zwei elektrische Leiter anzuschließen. Dabei können beliebig viele Kontaktelemente 30 mit jeweils zwei Klemmkontakten 20a, 20b in dem Anschlussklemmengehäuse 12 angeordnet werden. Grundsätzlich ist es natürlich auch möglich, in einem Anschlussklemmengehäuse 12 sowohl Kontaktelemente 30, welche mit nur einem Klemmkontakt 20 in Verbindung stehen, als auch Kontaktelemente 30, welche mit jeweils zwei Klemmkontakten 20a, 20b in Verbindung stehen, anzuordnen.

In der Kontaktöffnung kann eine umlaufende Kontaktfläche ausgebildet sein, so dass die beiden an die Klemmkontakte 20a, 20b angeschlossenen elektrischen Leiter auf dasselbe elektrische Potential geführt werden. Es ist jedoch auch möglich, in der Kontaktöffnung zwei gegeneinander elektrisch isolierte Kontaktflächen anzubringen, wobei das erste Federelement 32 in elektrisch leitendem Kontakt mit der ersten Kontaktfläche und das zweite Federelement 34 in elektrisch leitendem Kontakt mit der zweiten Kontaktfläche steht, so dass die beiden an die Klemmkontakte 20a, 20b angeschlossenen elektrischen Leiter auf unterschiedliches elektrisches Potential geführt werden können.

Ein weiterer Unterschied des zweiten Ausführungsbeispiels der Anschlussklemme 10' gegenüber dem ersten Ausführungsbeispiel der Anschlussklemme 10 liegt in der Art und Weise, wie die aus dem Anschlussklemmengehäuse 12 herausgeführten Federelemente 32, 34 gegen mechanische Beschädigung geschützt werden. Gemäß dem zweiten Ausführungsbeispiel der Anschlussklemme 10' ist eine einseitig durch einen Deckel 51 geschlossene Hülse 50 vorgesehen, die auf die erste Öffnung 14 auf der Außenseite des Anschlussklemmengehäuses 12 aufgesetzt ist, welche in ihrer Seitenwandung 52 zwei Öffnungen 54 aufweist, die insbesondere diametral gegenüberliegend angeordnet sind, und durch welche die Kontaktbereiche der Federelemente 32, 34 zugänglich sind. Durch die Hülse 50, welche insbesondere im Wesentlichen passgenau in die Kontaktöffnung der Leiterplatte einsetzbar ist, wird eine zuverlässige relative Positionierung der Anschlussklemme 10' gegenüber der Leiterplatte ermöglicht.

Selbstverständlich ist es möglich, bei der Anschlussklemme 10 gemäß dem ersten Ausführungsbeispiel der Erfindung eine Hülse 50 wie gemäß dem zweiten Ausführungsbeispiel der Anschlussklemme 10' vorzusehen oder auch bei dem ersten Ausführungsbeispiel der Anschlussklemme 10 zwei Klemmkontakte 20a, 20b pro Kontaktelement 30 vorzusehen.

Aus den Figuren 6a bis 6c, die eine Anschlussklemmen-Leiterplatten-Anordnung 70 mit einer Anschlussklemme gemäß dem zweiten Ausführungsbeispiel der Erfindung in unterschiedlichen Darstellungen bzw. als Ausschnittsvergrößerung zeigen, lässt sich besonders gut entnehmen, wie der Kontakt einer erfindungsgemäßen Anschlussklemme mit einer Leiterplatte hergestellt wird.

Figur 6a zeigt eine exemplarische Anschlussklemmen-Leiterplatten-Anordnung 70 mit einer Leiterplatte 60 mit Leiterbahnen 61, die jeweils durch in der Leiterplatte 60 angeordnete Kontaktöffnungen 62 unterbrochen werden. Auf die Leiterplatte 60 aufgesteckt ist eine Anschlussklemme 10'gemäß der zweiten Ausführungsform der Erfindung, wie sie in den Figuren 4 und 5 in nicht eingestecktem Zustand dargestellt ist und vorstehend beschrieben wurde, so dass durch die Kontaktöffnungen 62 hindurch die Deckel 51 zu sehen sind.

Wie man besonders gut an der in Figur 6c dargestellten Ausschnittsvergrößerung des Bereichs A der Schnittdarstellung gemäß Figur 6b erkennt, weisen die Kontaktöffnungen 62 der Leiterplatte 60 jeweils Innenkontakte 63a und 63b auf, die mit zugehörigen Abschnitten 61a bzw. 61b einer Leiterbahn 61 elektrisch leitend verbunden sind. Die durch die Innenkontakte 63a und 63b gebildete Kontaktfläche ist also innerhalb der Kontaktöffnung 62, genauer an deren inneren Rand, angeordnet.

Durch das Einstecken der Anschlussklemme 10', das dadurch erleichtert ist, dass der erste Bereich 32b, 34b der Federelemente 32, 34 eine Einlauffase bildet, werden die Federelemente 32,34, deren größter Abstand im in den Figuren 4 und 5 dargestellten, nicht eingesteckten bzw. nicht auf die Leiterplatte 60 asufgesetzten Zustand größer als der Durchmesser der Kontaktöffnung 62 ist, zusammengedrückt und stehen unter einer mechanischen Spannung. Mit anderen Worten sind im eingeführten Zustand die Abstände a und d reduziert. Dadurch wird eine zuverlässige Kontaktierung der Federelemente 32, 34 zu den Innenkontakten 63a,63b in der Kontaktöffnung 62 der Leiterplatte 60 gewährleistet.

Der Kontakt wird dabei insbesondere an der und in der unmittelbaren Umgebung der Übergangsstelle zwischen dem ersten Bereich 32b, 34b und dem zweiten Bereich 32c, 34c hergestellt, also ungefähr an der Stelle, an der im nicht eingesteckten Zustand der Anschlussklemme 10' die Federelemente 32,34 den größten Abstand voneinander haben.

Wie man anhand eines Vergleichs zwischen Figur 6b und Figur 3, insbesondere der jeweiligen Enden 32a,34a und Bereiche 32b,32c und 34b,34c der Federelemente 32,34 unmittelbar erkennt, kann auf genau gleiche Weise wie in den Figuren 6a bis 6c für eine Anschlussklemme 10' gemäß dem zweiten Ausführungsbeispiel der Erfindung gezeigt ist auch eine Leiterplatten-Anschlussklemmen-Anordnung mit sicherer elektrischer Kontaktierung zwischen den Federelementen 32,34 und einem Innenkontakt 63a,63b der Leiterplatte 60 durch einfaches Einstecken einer Anschlussklemme 10 gemäß dem ersten Ausführungsbeispiel der Erfindung geschaffen werden. Die exemplarisch am Beispiel der zweiten Ausführungsform diskutierte Ausbildung des elektrischen Kontakts zum Innenkontakt 63a,63b wird durch die Formgebung der Federelemente 32,34 in den Bereichen 32b,32c bzw. 34b,34c und den Abstand dieser Bereiche voneinander bestimmt und ist somit von den Unterschieden zwischen den Anschlussklemmen 10 und 10' unabhängig.

Sowohl bei der Anschlussklemme 10 gemäß der ersten Ausführungsform der Erfindung als auch bei der Anschlussklemme 10'gemäß der zweiten Ausführungsform der Erfindung handelt es sich somit um steckbare Anschlussklemmen 10,10', die auf eine Leiterplatte 60 aufgesteckt und wieder abgezogen werden können und bei denen insbesondere der elektrische Kontakt nicht erst durch ein Verlöten mit der Leiterplatte 60 hergestellt werden muss.

### Bezugszeichenliste

- 10: Anschlussklemme
- 10': Anschlussklemme
- 12: Anschlussklemmengehäuse
- 14: erste Öffnung
- 16: zweite Öffnung
- 18: dritte Öffnung
- 19: Gehäusedeckel
- 20: Klemmkontakt
- 20a: Klemmkontakt
- 20b: Klemmkontakt
- 25: Klemmschraube
- 30: Kontaktelement
- 32: erstes Federelement
- 32a: freies Ende
- 32b: erster Bereich
- 32c: zweiter Bereich
- 32d: dritter Bereich
- 34: zweites Federelement
- 34a: freies Ende
- 34b: erster Bereich
- 34c: zweiter Bereich
- 34d: dritter Bereich
- 40: Rand
- 41: erster Abschnitt
- 42: zweiter Abschnitt
- 50: Hülse
- 51: Deckel
- 52: Seitenwandung
- 54: Öffnung
- a: Abstand
- d: Abstand
- 60: Leiterplatte
- 61a: Leiterbahn
- 61b: Leiterbahn
- 62: Kontaktöffnung
- 63a: Innenkontakt
- 63b: Innenkontakt
- 70: Anschlussklemmen-Leiterplatten-Anordnung

## Patentansprüche

1. Leiterplatte (60) und einer Anschlussklemme (10, 10') mit einem isolierenden Anschlussklemmengehäuse (12) und wenigstens einem oder wenigstens zwei in dem Anschlussklemmengehäuse (12) angeordneten Klemmkontakten (20, 20a, 20b) zum Anschließen eines elektrischen Leiters, wobei ein Kontaktelement (30), welches in dem Anschlussklemmengehäuse (12) mit einem der Klemmkontakte (20) oder mit zwei Klemmkontakten (20a, 20b) in elektrisch leitender Verbindung steht, durch eine erste Öffnung (14) des Anschlussklemmengehäuses (12) auf die Außenseite des Anschlussklemmengehäuses (12) geführt ist und zur Herstellung eines elektrischen Kontakts zwischen der Leiterplatte (60) und dem Klemmkontakt (20) oder den Klemmkontakten (20a, 20b) bei Aufsetzen der Anschlussklemme (10) auf die Leiterplatte (60) mit einer Kontaktfläche der Leiterplatte (60) in Kontakt kommt, wobei die Kontaktfläche auf der Innenseite einer Kontaktöffnung (62) der Leiterplatte (60) angeordnet ist und das Kontaktelement (30) zwei blattfederartige Federelemente (32, 34) aufweist, welche zumindest abschnittsweise voneinander weg und anschließend aufeinander zu verlaufend ausgebildet sind, wobei der Abstand (d) der freien Enden (32a, 34a) der Federelemente (32, 34) kleiner ist als der Durchmesser der Kontaktöffnung (62), wenn die Anschlussklemme (10,10') nicht auf die Leiterplatte (60) aufgesetzt ist, und die Federelemente (32,34) anschließend voneinander weg verlaufend ausgebildet sind, so dass eine Einlauffase gebildet wird, wobei der größte Abstand (a) der Federelemente (32, 34) außerhalb des Anschlussklemmengehäuses (12) angeordnet ist und wobei der größte Abstand (a) der Federelemente (32,34), wenn die Anschlussklemme (10,10') nicht auf die Leiterplatte (60) aufgesetzt ist, größer ist als der Durchmesser der Kontaktöffnung (62), so dass eine zuverlässige Kontaktierung zwischen Kontaktelement und Kontaktfläche auf der Innenseite der Kontaktöffnung (62) ermöglicht wird,
**dadurch gekennzeichnet, dass** die erste Öffnung (14) auf der Außenseite des Anschlussklemmengehäuses (12) einen abschnittsweise umlaufenden Rand (40) aufweist, der einen ersten Abschnitt (41) und einen zweiten Abschnitt (42) aufweist, welche am Rand der ersten Öffnung (14) angeordnet sind und jeweils an die Federelemente (32, 34) angrenzen.

2. Anschlussklemmen-Leiterplattenanordnung (70) nach einem der vorhergehenden Ansprüche,
**dadurch gekennzeichnet, dass** die Federelemente (32, 34) zumindest abschnittsweise als gegenläufig ausgebildete bogensegmentförmige Elemente ausgebildet sind.

3. Anschlussklemmen-Leiterplattenanordnung (70) nach einem der vorhergehenden Ansprüche,
**dadurch gekennzeichnet, dass** die Federelemente (32, 34) im Bereich der ersten Öffnung (14) einen Abstand aufweisen, der größer ist als der Durchmesser der ersten Öffnung (14).

4. Anschlussklemmen-Leiterplattenanordnung (70) nach einem der vorhergehenden Ansprüche,
**dadurch gekennzeichnet, dass** die Federelemente (32, 34) im Querschnitt gewölbt ausgebildet sind.

5. Anschlussklemmen-Leiterplattenanordnung (70) nach einem der vorhergehenden Ansprüche,
**dadurch gekennzeichnet, dass** auf der Außenseite des Anschlussklemmengehäuses (12) angrenzend an die erste Öffnung (14) eine einseitig geschlossene Hülse (50) angeordnet ist, welche in einer Seitenwandung (52) zwei Öffnungen (54) aufweist, durch welche die freien Enden (32a, 23b) der Federelemente (32, 34) und insbesondere der Bereich des größten Abstands der beiden Federelemente (32, 34), zugänglich sind, wobei die Hülse (50) in die Kontaktöffnung (62) einführbar ist.

6. Anschlussklemmen-Leiterplattenanordnung (70) nach Anspruch 1,
**dadurch gekennzeichnet, dass** die Kontaktöffnung (62) der Leiterplatte (60) auf ihrer Innenseite zwei elektrisch gegeneinander isolierte Kontaktflächen aufweist.

## Claims

1. Printed circuit board (60) and a connecting terminal (10, 10') having an insulating connecting terminal housing (12) and at least one or at least two clamp contacts (20, 20a, 20b) arranged in the connecting terminal housing (12) for connecting an electrical conductor, wherein a contact element (30), which in the connecting terminal housing (12) is connected in an electrically conductive manner to one of the clamp contacts (20) or to two clamp contacts (20a, 20b), is guided through a first opening (14) of the connecting terminal housing (12) to the outer side of the connecting terminal housing (12) and, when the connecting terminal (10) is placed onto the printed circuit board (60), comes into contact with a contact area of the printed circuit board (60) in order to establish an electrical contact between the printed circuit board (60) and the clamp contact (20) or the clamp contacts (20a, 20b), wherein the contact area is arranged on the inner side of a contact opening (62) of the printed circuit board (60) and the contact element (30) has two leaf-spring-like spring elements (32, 34) which are designed to extend away from one another and then towards one another at least in some sections, wherein the distance (d) between the free ends (32a, 34a) of the spring elements (32, 34) is smaller than the diameter of the contact opening (62) when the connecting terminal (10, 10') is not placed on the printed circuit board (60), and the spring elements (32, 34) are then designed to extend away from one another so that a lead chamfer is formed, wherein the greatest distance (a) between the spring elements (32, 34) is arranged outside of the connecting terminal housing (12), and wherein the greatest distance (a) between the spring elements (32, 34), when the connecting terminal (10, 10') is not placed on the printed circuit board (60), is larger than the diameter of the contact opening (62) so that it is possible to achieve reliable contacting between the contact element and the contact area on the inner side of the contact opening (62), **characterized in that** the first opening (14) on the outer side of the connecting terminal housing (12) has a rim (40) extending around in sections, said rim having a first section (41) and a second section (42) which are arranged on the rim of the first opening (14) and each adjoin the spring elements (32, 34).

2. Connecting terminal/printed circuit board arrangement (70) according to any of the preceding claims, **characterized in that** the spring elements (32, 34) are designed at least in some sections as arc-segment-like elements which are designed to extend in opposite directions.

3. Connecting terminal/printed circuit board arrangement (70) according to any of the preceding claims, **characterized in that** the spring elements (32, 34) in the region of the first opening (14) are at a distance that is larger than the diameter of the first opening (14).

4. Connecting terminal/printed circuit board arrangement (70) according to any of the preceding claims, **characterized in that** the spring elements (32, 34) are designed to be curved in cross-section.

5. Connecting terminal/printed circuit board arrangement (70) according to any of the preceding claims, **characterized in that** a sleeve (50) which is closed at one side is arranged on the outer side of the connecting terminal housing (12) adjacent to the first opening (14), which sleeve has in a side wall (52) two openings (54), through which it is possible to access the free ends (32a, 34a) of the spring elements (32, 34) and in particular the area of the greatest distance between the two spring elements (32, 34), wherein the sleeve (50) can be introduced into the contact opening (62).

6. Connecting terminal/printed circuit board arrangement (70) according to claim 1, **characterized in that** the contact opening (62) of the printed circuit board (60) has on its inner side two contact areas which are electrically insulated from one another.

## Revendications

1. Ensemble plaquette de circuit imprimé (60) et borne de connexion (10, 10') ayant un boîtier de borne de connexion (12) isolant et au moins un ou au moins deux contact (s) de serrage (20, 20a, 20b) monté(s) dans le boîtier de borne de connexion (12) pour permettre la connexion d'un conducteur électrique, un élément de contact (30) qui est en liaison électriquement conductrice dans le boîtier de borne de connexion (12) avec l'un des contacts de serrage (20) ou avec deux contacts de serrage (20a, 20b) passant au travers d'une première ouverture (14) du boîtier de borne de connexion (12) située sur le côté externe du boîtier de borne de connexion (12), et, pour permettre d'obtenir un contact électrique entre la plaquette de circuit imprimé (60) et le contact de serrage (20) ou les contacts de serrage (20a, 20b), vient lors du positionnement de la borne de connexion (10) sur la plaquette de circuit imprimé (60) en contact avec une surface de contact de cette plaquette de circuit imprimé (60),
la surface de contact étant située sur la face interne d'une ouverture de contact (62) de la plaquette de circuit imprimé (60), et l'élément de contact (30) comportant deux éléments élastiques (32, 34) en forme de ressorts-lames qui sont réalisés au moins par sections pour s'écarter l'un de l'autre puis s'étendre l'un vers l'autre, la distance (d) entre les extrémités libres (32a, 34a) des éléments élastiques (32, 34) étant inférieure au diamètre de l'ouverture de contact (62) lorsque la borne de contact (10, 10') n'est pas positionnée sur la plaquette de circuit imprimé (60), puis, les éléments élastiques (32, 34) étant réalisés de façon à s'écarter l'un de l'autre de façon à former biseau d'introduction, la plus grande distance (a) entre les éléments élastiques (32, 34) étant située à l'extérieur du boîtier de borne de connexion (12) et la plus grande distance (a) entre les éléments élastiques (32, 34) lorsque la borne de connexion (10, 10') n'est pas positionnée sur la plaquette de circuit imprimé (60) étant supérieure au diamètre de l'ouverture de contact (62) de façon à permettre une mise en contact fiable entre l'élément de contact et la surface de contact sur la face interne de l'ouverture de contact (62),
**caractérisé en ce que**
la première ouverture (14) comporte, par sections sur la face externe du boîtier de borne de connexion (12) un bord périphérique (40) qui comporte un premier segment (41) et un second segment (42) qui sont situés au bord de la première ouverture (14) et limitent respectivement les éléments élastiques (32, 34).

2. Ensemble borne de connexion et plaquette de circuit imprimé (70) conforme à la revendication précédente,
**caractérisé en ce que**
les éléments élastiques (32, 34) sont réalisés au moins par sections sous la forme d'éléments en forme de segments courbes opposés.

3. Ensemble borne de connexion et plaquette de circuit imprimé (70) conforme à l'une des revendications précédentes,
**caractérisé en ce que**
dans la zone de la première ouverture (14), les éléments élastiques (32, 34) ont un écartement supérieur au diamètre de la première ouverture (14).

4. Ensemble borne de connexion et plaquette de circuit imprimé (70) conforme à l'une des revendications précédentes,
**caractérisé en ce que**
les éléments élastiques (32, 34) ont une section courbe.

5. Ensemble borne de connexion et plaquette de circuit imprimé (70) conforme à l'une des revendications précédentes,
**caractérisé en ce que**
sur la face externe du boîtier de borne de connexion (12), au voisinage de la première ouverture (14) est monté un manchon (50) fermé d'un côté, comportant dans sa paroi latérale (52) deux ouvertures (54) par lesquelles les extrémités libres (32a, 34a) des éléments élastiques (32, 34) et en particulier la zone de plus grand écartement des deux éléments élastiques (32, 34) sont accessibles, le manchon (50) pouvant être introduit dans l'ouverture de contact (62) .

6. Ensemble borne de connexion et plaquette de circuit imprimé (70) conforme à la revendication 1,
**caractérisé en ce que**
l'ouverture de contact (62) de la plaquette de circuit imprimé (60) comporte sur sa face interne deux surfaces de contact électriquement isolées l'une par rapport à l'autre.
